# EUROPÄISCHE PATENTSCHRIFT

(11) **EP 2 957 815 B1**
(45) Veröffentlichungstag und Bekanntmachung des Hinweises auf die Patenterteilung: **08.11.2017**
(21) Anmeldenummer: 15001248.2
(22) Anmeldetag: 28.04.2015
(51) Int. Cl.: F21S 4/28, F21V 3/04, F21V 31/00, F21S 9/02, F21V 15/015, F21Y 113/00, F21Y 115/10, F21Y 111/00, F21Y 107/30

(54) **BELEUCHTUNGSKÖRPER MIT MINDESTENS EINEM LED-STREIFEN**
LIGHT FIXTURE WITH AT LEAST ONE LED STRIP
LAMPE AYANT AU MOINS UNE BANDE DEL

(30) Priorität: 17.06.2014 DE 202014005059 U
(43) Veröffentlichungstag der Anmeldung: 23.12.2015
(73) Patentinhaber: Pfundt, Petrus, 50677 Köln (DE); Winter, Gregor, 41541 Dormagen (DE)
(72) Erfinder: Pfundt, Petrus, 50677 Köln (DE); Winter, Gregor, 41541 Dormagen (DE)
(74) Vertreter: Kirschner, Sebastian

(56) Entgegenhaltungen:
- EP-A1- 1 813 857
- EP-A1- 2 060 174
- CN-U- 203 463 970
- GB-A- 2 470 350
- JP-A- 2010 218 714
- KR-B1- 101 281 547
- US-A1- 2011 280 012
- US-A1- 2013 155 646
- US-B1- 8 398 258

## Beschreibung

Die Erfindung betrifft einen Beleuchtungskörper mit den Merkmalen des Oberbegriffs des Patentanspruchs 1.

Es ist bekannt, Licht-emittierende Dioden -im Folgenden LED oder Leuchtdioden genannt- in verschiedenen Bauarten und Größen zu Lichtleisten oder Lichtröhren zu konfektionieren, wobei die Lichtröhre der Form einer Neonröhre nachgebildet sein kann.

Aus der JP 2011/138741 A ist ein Beleuchtungsköper in Form einer solchen Lichtröhre bekannt, wobei die LEDs in einem rohrförmigen, durchsichtigen Gehäuse angeordnet sind, wobei an den Enden des Gehäuses jeweils ein männlicher elektrischer Steckverbindungsteil vorgesehen ist. In dem Gehäuse sind die LEDs auf einer Platine angebracht, wodurch die LEDs ein gerichtetes Licht abgeben. Dieser Beleuchtungskörper kann als "LED-Leuchtstoffröhre" dienen.

Diese Beleuchtungskörper in der Bauform von Neonröhren sind noch nicht optimal ausgebildet und haben den Nachteil, dass das rohrförmige Gehäuse meist durch eine Glasröhre bzw. eine entsprechende Acrylglasröhre gebildet ist, wobei diese Röhren zerbrechlich sind und der Beleuchtungskörper nur in der dafür vorgesehenen Röhrenfassung betrieben werden kann.

Eine andere Technik besteht darin, die LED-Streifen oder einzelne LEDs in Profilen anzuordnen und das Licht mittels transparenter Abdeckungen bzw. Streukörper diffus zu streuen.

Aus der US 8,308,320 B2 ist ein linearer Beleuchtungskörper in Form von LED-Modulen bekannt, wobei die einzelnen LED-Module an ihren Enden miteinander verbunden sind. Die LED-Module weisen jeweils an ihrer Oberseite angebrachte einzelne LEDs auf. Die LEDs sind dabei auf einem Substrat aufgebracht. Das Substrat kann dabei aus Keramik, Metall, einem Laminat oder einem sonstigen Material bestehen. Das Substrat ist auf einem wärmeleitenden Träger angeordnet, um die Wärme abzuleiten. Die LEDs sind mittels Lötstellen, einer Steckverbindung oder einem Epoxydharz-Kleber auf dem Substrat aufgebracht. Die einzelnen LED-Module weisen an ihren Enden jeweils Vorsprünge und Schlitze auf, wobei ein Vorsprung jeweils in einen Schlitz eingreift. Die Led-Module sind über elektrische Verbindungsleitungen miteinander elektrisch verbunden, wobei die LED-Module von ihren Enden beabstandet mittels der elektrischen Verbindungsleitungen kontaktiert sind. Die Verbindungsleitungen überbrücken räumlich die aneinandergrenzenden Enden benachbarter LED-Module.

Aus der WO 2011/139768 ist ein Beleuchtungskörper mit einer linearen LED-Anordnung bekannt, wobei einzelne LED-Module mittels entsprechender Verbindungsleitungen miteinander verbindbar sind. Diese Ausgestaltung ist ähnlich wie bei der US 8,308,320 B2 ausgebildet. Das LED-Modul weist ein Profil auf und eine Abdeckung auf, wobei die Abdeckung das Profil seitlich umgreift. Die Abdeckung ist transparent ausgestaltet.

Aus der DE 202 03 326 U1 ist eine LED-Beleuchtung mit mehreren Platinen bekannt. Die Platinen sind mit mehreren Leuchtdioden versehen. Die Die Platine ist mit einem Schrumpfschlauch ummantelt. Der Schrumpfschlauch bildet eine im Wesentlichen transparente Ummantelung, wobei der Schrumpfschlauch jeweils einzelne Platinen transparent und wasserdicht überzieht. In dem Schrumpfschlauch sind die einzelnen Platinen durch ein Kabel verbunden.

Aus der gattungsbildenden DE 20 2012 007 404 U1 ist ein Beleuchtungskörper in Form eines LED-Stabs zum Ausleuchten von Flaschen bekannt, wobei an der Außenseite eines Stabs ein selbstklebende LED-Streifen der Länge nach umwickelt ist. An einem unteren Ende des Stabs befindet sich ein mit dem LED-Streifen verbundenes Kabel, das zu einer Spannungsquelle führt. Der LED-Stab wird durch den Flaschenhals komplett in die Flasche eingesteckt. In die Flasche wird ein Loch gebohrt, wobei aus diesem Loch das zur Spannungsquelle führende Kabel herausgeführt wird. Danach wird Glasgranulat in die Flasche eingefüllt. Werden nun die LEDs eingeschaltet, so wird das Glasgranulat angestrahlt und es leuchtet homogen.

Dieser Beleuchtungskörper hat den Nachteil, dass der Beleuchtungskörper nur für einen begrenzten Einsetzbereich taugt und der LED-Streifen ungeschützt ist.

Aus der CN 203 463 970 U ist bekannt, einen Beleuchtungskörper in Form einer Lampe mit mehreren LEDs mit einem Schrumpfschlauch zu ummanteln und mit elektrischen Verbindungsmitteln an beiden Enden auszustatten, wobei die Verkabelung sich zumindest teilweise im Inneren des Gehäuses erstreckt. Die Lampe verwendet mehrere LEDs, die auf einer Platine angeordnet sind. Die Platine wird in eine Aufnahme in einem Profil eingeschoben, so dass die Platine in einem entsprechenden Schlitz gehalten ist und die LEDs bündig zur Oberseite der Aufnahme angeordnet sind. Das gesamte Profil samt der Platine und der LEDs sind von einer Folie, insbesondere einem Schrumpfschlauch umhüllt. Statt eines starren Gehäuses wird ein Schrumpfschlauch, in der Stärke 0,08 bis 0,6 mm verwendet, um das Innere der Lampe staubfrei zu halten und wasserdicht zu verpacken. Innerhalb des Profils ist ferner ein Steuergerät angeordnet. An den Enden des Profils ist jeweils eine Buchse für einen Stecker angeordnet.

Die Verwendung eines entsprechenden Profils als Gehäuse zum Einschub der Platine ist konstruktiv aufwendig. Der Einschub der Platine mit den LEDs in das Profil ist aufwendig.

Aus der GB 2 470 350 A ist bekannt eine Platine mit mehreren LEDs mit Schrumpfschlauch zu umhüllen.

Aus der US8,398,258 B1 ist bekannt einen LED-Streifen spiralförmig um einen zylindrischen Kern zu wickeln. Es ist ferner bekannt zwei verschiedene LED-Streifen spiralförmig aufzuwickeln. Eine zylindrische Linse ist zwischen einer unteren und einer oberen Abschlusskappe angeordnet und koaxial zu dem zylindrischen Kern ausgerichtet.

Aus der gattungsbildenden JP 2010 218 714 A ist ein Beleuchtungskörper bekannt, wobei der Beleuchtungskörper ein Metallrohr aufweist und ein LED-Band spiralförmig um dieses Metallrohr gewickelt ist. Dieser Beleuchtungskörper soll als Ersatz für die Leuchtstoffröhre dienen.

Der Erfindung liegt nun die Aufgabe zu Grunde, einen robusten und vielfältig einsetzbaren Beleuchtungskörper zu schaffen, der unempfindlich ist.

Diese der Erfindung zugrunde liegende Aufgabe wird nun durch einen Beleuchtungskörper mit den Merkmalen des Patentanspruches 1 gelöst.

Der Beleuchtungskörper weist mindestens einen LED-Streifen auf. Der mindestens eine LED-Streifen ist auf einem Rohr angeordnet. Das Rohr ist zusammen mit dem mindestens einen LED-Streifen mit Schrumpfschlauch als Versiegelung überzogen bzw. ummantelt. An den beiden Enden des Rohrs ist jeweils ein elektrisches Verbindungsmittel angeordnet, wobei der mindestens eine LED-Streifen und die beiden elektrischen Verbindungsmittel über eine Verkabelung elektrisch verbunden sind. Die Verkabelung erstreckt sich zumindest teilweise im Rohrinnern.

Dies hat den Vorteil, dass statt einer fragilen, transparenten Acrylröhre oder Glasröhre ein Rohr als Basis dient, das deutlich robuster ausgestaltet werden kann. Es wird für die verschiedensten Anwendungen ein sehr widerstandsfähiger, nahezu unzerbrechlicher Beleuchtungskörper in Form eines Lichttubus oder Lichtrohres bereitgestellt. Die elektrischen Verbindungsmittel und die Verkabelung sind im Rohrinnern angeordnet. Dies hat den Vorteil, dass die Verkabelung und die elektrischen Verbindungsmittel durch das Rohr geschützt sind. Dieses Lichtrohr kann ohne äußere Hülle direkt auch unter schweren Bedingungen, ohne Bruch zu riskieren, eingesetzt werden.

Die Umhüllung mit dem Schrumpfschlauch zusammen mit den LED-Streifen hat den weiteren Vorteil, dass der Beleuchtungskörper leicht instandgesetzt werden kann. Wenn einzelne LEDs schadhaft sind, wird der Schrumpfschlauch an der Stelle der schadhaften LEDs aufgeschnitten, die schadhaften LEDs werden entfernt und ein neues Stück des LED-Streifens wird an dieser Stelle eingeklebt, elektrisch kontaktiert und die Stelle wird mit einem neuen Schrumpfschlauch überzogen. Auf diese Weise ist der Beleuchtungskörper auf einfache Art und Weise auch mit wenig Werkzeugeinsatz reparierbar.

Das Rohr ist in einer Ausgestaltung starr ausgebildet. Das Rohr kann als Metallrohr ausgebildet sein. Das Metallrohr bildet einen guten Wärmeleiter zum Abtransport der Wärme. Insbesondere kann das Rohr als Aluminium-Rohr ausgebildet sein. In weiterer Ausgestaltung ist es möglich, dass das Rohr flexibel ausgestaltet ist. Bspw. kann das Rohr ein gewickeltes Band aufweisen, so dass das Rohr entsprechend flexibel ist. Solche oder ähnliche Rohre sind als Kabelführung für Lampen oder bspw. im Sanitärbereich als Duschschläuche bekannt und im Einsatz.

Der mindestens eine LED-Streifen ist an der Außenseite des Rohres angeordnet. In besonders bevorzugter Ausgestaltung ist der LED-Streifen auf das Rohr aufgeklebt. In bevorzugter Ausgestaltung weist der LED-Streifen eine Selbstklebefolie an seiner Rückseite auf, mit der der LED-Streifen auf das Rohr aufgeklebt ist. Nachdem der LED-Streifen auf dem Rohr angeordnet ist, wird das Rohr mit dem mindestens einen LED-Streifen mit dem Schrumpfschlauch überzogen. Die LED-Streifen sind somit zwischen dem Schrumpfschlauch und dem Rohr angeordnet und zum einen durch den geschrumpften Schrumpfschlauch und zum anderen durch die Klebeverbindung mit dem Rohr verbunden und so in ihrer Anordnung festgelegt. Durch den Schrumpfschlauchüberzug sind die LED-Streifen spritzwassergeschützt. Es ist denkbar, mehrere Schrumpfschlauchlagen zu verwenden. Der Schrumpfschlauch erstreckt sich vorzugsweise über die gesamte Länge des Rohres. Die Stirnseiten des Rohres sind nicht mit Schrumpfschlauch überzogen, da hier entsprechende elektrische Verbindungsmittel mit Kontakten angeordnet sind. Vorzugsweise ist der Beleuchtungskörper entsprechend wasserdicht ausgestaltet, so dass der Beleuchtungskörper auch unter Wasser eingesetzt werden kann. Die elektrischen Verbindungsmittel sind dabei im gekoppelten Zustand mit entsprechenden Gegenstücken vorzugsweise ebenfalls wassergeschützt.

Eine spiralige Wicklung der LED-Streifen hat den Vorteil, dass eine gleichmäßige 360° Grad Ausleuchtung gewährleistet ist. Ferner hat eine spiralige Wicklung den Vorteil, dass so auf der Oberfläche eine großen Anzahl von LEDs angeordnet sind und somit eine große Leuchtkraft erzielt ist. In alternativer Ausgestaltung können die LED-Streifen auf dem Rohr linear in Längserstreckung des Rohres angeordnet sein. Hierdurch ist eine gerichtete Lichtabgabe insbesondere in einem Winkel von 120° Grad erreichbar. Es ist denkbar, mehrere lineare Anordnungen der LED-Streifen auf dem Rohr anzuordnen.

Der Beleuchtungskörper dient vorzugsweise zum Einsatz als Filmlicht. Es ist auch hier die Kombination der LEDs mit der Schrumpfschlauchüberzug vorteilhaft, da mit dem Beleuchtungskörper ein Farbwiedergabeindex (CRI- Color Rendering Index) von mehr als 90 CRI bspw. von 93 CRI erzielt werden kann. Dieser Farbwiedergabeindex liegt oberhalb des Farbwiedergabeindex von Neonröhren, die bspw. einen Farbwiedergabeindex von 89 CRI erreichen können.

In bevorzugter Ausgestaltung sind auf dem Rohr mehrere LED-Streifen angeordnet sein, wobei die LED-Streifen insbesondere unterschiedliche Lichttemperaturen aufweisen. Die Lichttemperaturen können im Bereich von 2800 K bis 7000 K liegen.

Ferner ist das Beleuchtungsmittel nicht an eine bestimmte Fassung gebunden. Die elektrischen Verbindungsmittel sind als Steckverbindung ausgestaltet. Der Beleuchtungskörper bzw. die entsprechenden Lichtrohre können mittels der Steckverbindung zu langen Röhrenanordnungen zusammengesteckt werden. Bspw. die Beleuchtungskörper zu Röhrenanordnungen bis zu einer Länge von 10 m zusammengesteckt werden.

Die elektrischen Verbindungsmittel sind als XLR-Stecker ausgebildet. In besonders bevorzugter Ausgestaltung sind die elektrischen Verbindungsmittel als XLR-Buchse und XLR-Stecker ausgebildet. XLR-Buchse und/oder Stecker können insbesondere dreipolig ausgebildet sein. In alternativer Ausgestaltung können die XLR-Buchse und der XLR-Stecker vierpolig ausgebildet sein. Dem Fachmann sind jedoch weitere elektrische Verbindungsmittel im Stand der Technik bekannt. Beispielsweise kann als elektrisches Verbindungsmittel ein elektrisches Schraubverbindungsmittel vorgesehen sein. Das elektrische Schraubverbindungsmittel kann durch eine Schraubfassung oder ein Schraubsockel gebildet sein. Die Schraubfassung oder der Schraubsockel kann insbesondere ein E27-Gewinde oder ein E14-Gewinde (gemäß DIN 40400) aufweisen.

Über eines der elektrischen Verbindungsmittel ist der Beleuchtungskörper vorzugsweise mit einem Netzteil verbunden. Das Netzteil stellt vorzugsweise eine Gleichspannung bereit. Das Netzteil stellt insbesondere eine Gleichspannung im Kleinspannungsbereich bereit. Das Netzteil ist vorzugsweise mit 220 Volt und/oder 110 Volt Wechselspannung betreibbar. Denkbar ist, dass das Netzteil einen Akkumulator aufweist. Das Netzteil kann insbesondere einen Regelbaren DC/DC-Wandler aufweisen.

Die LED-Streifen sind vorzugsweise in Reihe geschaltet. Jeder LED-Streifen kann eine Nennspannung von 12 Volt aufweisen. Wenn nun zwei LED-Streifen in Reihe geschaltet sind, so weist diese Anordnung eine Nennspannung von 24 Volt auf.

Die LED-Streifen können dimmbar ausgebildet sein, wobei ein Dimmer verschiedene Lichtstufen erzeugen kann. Der Dimmer arbeitet vorzugsweise mit Pulsweitenmodulation (PWM). Mit dem Dimmer sind verschiedene Lichtstufen erzeugbar. Mit dem entsprechenden Dimmer sind verschiedene Lichtstufen herstellbar.

In weiterer Ausgestaltung ist eine batteriebetriebene Ausgestaltung des Beleuchtungskörpers möglich. Die mobile Lichtlösung bzw. batteriebetriebene Variante kann ohne Zuleitung betrieben werden. Der Beleuchtungskörper weist dabei vorzugsweise innerhalb des Rohres einen Akkumulator auf. In dem Rohr ist mindestens ein Akkumulator angeordnet. Der Akkumulator kann als Akkupack ausgebildet sein. Von außen zugänglich, d. h. extern, ist ein Schalter oder ein externer Dimmer vorgesehen. Der Akkumulator kann eine Spannung von beispielsweise 12 Volt oder von 24 Volt aufweisen.

Es gibt nun eine Vielzahl von Möglichkeiten, den erfindungsgemäßen Beleuchtungskörper in vorteilhafter Art und Weise auszugestalten und weiterzubilden. Hierfür darf zunächst auf die dem Patentanspruch 1 nachgeordneten Patentansprüche verwiesen werden. Eine bevorzugte Ausgestaltung der Erfindung wird nachfolgend anhand der Zeichnung und der dazugehörigen Beschreibung näher erläutert. In der Zeichnung zeigt:
- Fig. 1: in einer schematischen Darstellung einen Teil eines erfindungsgemäßen Beleuchtungskörpers, nämlich ein Rohr und eine LED-Streifen-Anordnung auf dem Rohr,
- Fig. 2: in einer schematischen, teilweise geschnittenen Explosionsdarstellung den Beleuchtungskörper mit dem Rohr und mit zwei elektrischen Verbindungsmitteln und einer Verkabelung, und
- Fig. 3: in einer schematischen Explosionsdarstellung den Beleuchtungskörper mit einem Schrumpfschlauch im noch nicht geschrumpften Zustand.

In den Fig. 1 bis 3 sind jeweils Teildarstellungen eines Beleuchtungskörpers ersichtlich.

In Fig. 1 ist gut zu erkennen, dass der Beleuchtungskörper ein Rohr 1 aufweist. Das Rohr 1 ist insbesondere als Aluminiumrohr ausgebildet. An der Außenseite des Rohres 1 sind zwei LED-Streifen 2 angeordnet. Der LED-Streifen 2 kann auch als LED-Stripe oder als LED-Band bezeichnet werden. Die LED-Streifen 2 weisen jeweils mehrere LEDs (nicht dargestellt auf). Der LED-Streifen 2 bildet dabei eine flexible Platine mit den LEDs. Die LED-Streifen 2 weisen an ihrer Rückseite eine Selbstklebefolie auf, wobei die LED-Streifen 2 mit der Selbstklebefolie auf die Außenseite des Rohres 1 aufgeklebt sind.

Die LED-Streifen 2 sind in der dargestellten Ausgestaltung spiralförmig angeordnet. Die Wicklung der LED-Streifen 2 erstreckt sich dabei von dem einen Ende des Rohres 1 bis zum anderen Ende des Rohres 1.

In Fig. 2 ist nun das Rohr 1 und eine im Rohrinneren angeordnete Verkabelung oder Innenverdrahtung dargestellt. Die Verkabelung weist mehrere Kabel 3 auf. Die Kabel 3 erstrecken sich zumindest teilweise im Inneren des Rohres 1. Das Rohr 1 weist eine Kontaktöffnung auf, wobei durch diese Kontaktöffnung die Kabel 3 auf die Außenseite des Rohres 1 geführt ist, um die Kabel 3 mit den LED-Streifen 2 zu verbinden. Die Kontaktöffnung ist vorzugsweise in der Mitte des Rohres 1 angeordnet. Hierdurch sind die beiden LED-Streifen 2 mittels nur einer Kontaktöffnung kontaktierbar und die LED-Streifen 2 sind im Wesentlichen gleich lang. Der eine LED-Streifen 2 bildet dabei die Wicklung von der Kontaktöffnung bis zum einen Ende des Rohres 1 und der andere LED-Streifen 2 bildet die Wicklung von der Kontaktöffnung bis zum anderen Ende des Rohres 1.

Es sind nun zwei elektrische Verbindungsmittel vorhanden. Die beiden elektrischen Verbindungsmittel sind in die Rohrenden eingeschoben. Diese Einbaulage ist in Fig. 3 links dargestellt. Die beiden Verbindungsmittel können insbesondere als elektrische Steckverbindungsmittel ausgebildet sein. Die Verbindungsmittel sind derart ausgestaltet, dass mehrere der Beleuchtungskörper entweder direkt oder über zusätzlich Adapter zusammensteckbar sind. Es ist denkbar, dass beide Verbindungsmittel als männliche Steckverbindungsmittel oder beide Verbindungsmittel als weibliche Steckverbindungsmittel oder das eine Steckverbindungsmittel weiblich und das andere Steckverbindungsmittel männlich ausgebildet sind. Die Verbindungsmittel können insbesondere als XLR-Stecker 4 und/oder als XLR-Buchse 5 ausgebildet sein. Die beiden Verbindungsmittel sind vorzugsweise als XLR-Stecker 4 ausgebildet. Der XLR-Stecker 4 und die XLR-Buchse 5 sind vorzugsweise 3-polig ausgebildet.

Die Verbindungsmittel sind im Rohr 1 mittels entsprechender Schrauben 6 befestigt (vgl. Fig. 3). Die Schrauben 6 sind insbesondere als Metallschrauben ausgebildet. Die Schrauben sind vorzugsweise als Madenschrauben ausgebildet, was den Vorteil hat, dass im eingebauten Zustand die Madenschrauben nicht über die Schrauböffnung im Bereich der Rohrenden überstehen und so die Gefahr der Beschädigung des Schrumpfschlauches 7 vermindert ist.

Vorzugsweise erstreckt sich der Schrumpfschlauch 7 bis über die radial im Rohr ausgebildeten Schrauböffnungen für die Schrauben 6. Vorzugsweise endet die Wicklung der LED-Streifen 2 vor den Schrauböffnungen, so dass die Schrauböffnungen nicht von LED-Streifen 2 verdeckt sind. Der Schrumpfschlauch 7 erstreckt sich vom einen Rohrende bis zum anderen Rohrende. Der Schrumpfschlauch 7 überdeckt die LED-Streifen 2. Hierdurch sind die LED-Streifen 2 wasserdicht angeordnet und durch die Ummantelung geschützt.

Die Wicklung der LED-Streifen 2 überdeckt vorzugsweise nicht den Endbereich des Rohres 1, in dem jeweils die Verbindungsmittel eingesetzt sind. Hierdurch liegt der Schrumpfschlauch 7 eng am Endbereich, d.h. im Bereich der Verbindungsmittel am Rohr 1 an. Insbesondere, wenn das Rohr 1 flexibel ausgestaltet, ist dies vorteilhaft, da hierdurch der Endbereich mit dem Verbindungsmittel steifer ist, wodurch die Verbindungsmittel sicher im Endbereich bzw. im Rohrende befestigt werden können.

### Bezugszeichenliste:

- 1: Rohr
- 2: LED-Streifen
- 3: Kabel
- 4: XLR-Stecker
- 5: XLR-Buchse
- 6: Schraube
- 7: Schrumpfschlauch

## Patentansprüche

1. Beleuchtungskörper mit mindestens einem LED-Streifen (2), wobei der mindestens eine LED-Streifen (2) an der Außenseite eines Rohres (1) angeordnet ist, wobei an den beiden Enden des Rohres jeweils ein elektrisches Verbindungsmittel angeordnet ist, wobei der mindestens eine LED-Streifen (2) und die beiden elektrischen Verbindungsmittel über eine Verkabelung verbunden sind, wobei die Verkabelung sich zumindest teilweise im Rohrinnern erstreckt, wobei der mindestens eine LED-Streifen (2) als spiralförmige Wicklung auf dem Rohr (1) angeordnet ist, wobei die beiden elektrischen Verbindungsmittel als Steckverbindungsmittel ausgebildet sind, **dadurch gekennzeichnet, dass** das Rohr (1) zusammen mit dem mindestens einen LED-Streifen (2) von einem Schrumpfschlauch (7) ummantelt sind, wobei die beiden elektrischen Verbindungsmittel als XLR-Stecker (4) und/oder als XLR-Buchse (5) ausgebildet sind.

2. Beleuchtungskörper nach Anspruch 1, **dadurch gekennzeichnet, dass** der mindestens eine LED-Streifen (2) auf das Rohr (1) aufgeklebt ist.

3. Beleuchtungskörper nach einem der vorstehenden Ansprüche, **dadurch gekennzeichnet, dass** der LED-Streifen (2) durch eine Platine mit mehreren LEDs gebildet ist, wobei der LED-Streifen (2) an der Rückseite eine Selbstklebefolie aufweist, mit der der LED-Streifen auf das Rohr aufgeklebt ist.

4. Beleuchtungskörper nach einem der vorstehenden Ansprüche, **dadurch gekennzeichnet, dass** der mindestens eine LED-Streifen (2) dimmbar ausgebildet ist, wobei mit einem Dimmer verschiedene Lichtstufen erzielbar sind.

5. Beleuchtungskörper nach einem der vorstehenden Ansprüche, **dadurch gekennzeichnet, dass** mehrere LED-Streifen (2) auf dem Rohr (1) angeordnet sind, wobei mit den LED-Streifen (2) unterschiedliche Lichttemperaturen erzeugbar sind.

6. Beleuchtungskörper nach Anspruch 5, **dadurch gekennzeichnet, dass** die Lichttemperaturen im Bereich von 2800 K bis 7000 K liegen.

7. Beleuchtungskörper nach einem der vorstehenden Ansprüche, **dadurch gekennzeichnet, dass** im Rohr (1) mindestens ein Akkumulator angeordnet ist, wobei ein von außen zugänglicher Schalter oder Dimmer vorhanden ist.

## Claims

1. Lighting fixture comprising at least one LED strip (2), wherein the at least one LED strip (2) is arranged on the outside of a tube (1), wherein an electrical connecting means is arranged at each of the two ends of the tube, wherein the at least one LED strip (2) and the two electrical connecting means are connected via a cable arrangement, wherein the cable arrangement extends at least partially in the tube interior, wherein the at least one LED strip (2) is arranged on the pipe (1) as a helical winding, wherein the two electrical connecting means are in the form of plug connecting means, **characterized in that** the tube (1) together with the at least one LED strip (2) are sheathed by a shrink-fit tubing (7), wherein the two electrical connecting means are in the form of an XLR plug (4) and/or in the form of an XLR socket (5).

2. Lighting fixture according to Claim 1, **characterized in that** the at least one LED strip (2) is adhesively bonded onto the tube (1).

3. Lighting fixture according to either of the preceding claims, **characterized in that** the LED strip (2) is formed by a printed circuit board comprising a plurality of LEDs, wherein the LED strip (2) has, on the rear side, a self-adhesive film by way of which the LED strip is adhesively bonded onto the tube.

4. Lighting fixture according to one of the preceding claims, **characterized in that** the at least one LED strip (2) is designed to be dimmable, wherein different light levels can be achieved by a dimmer.

5. Lighting fixture according to one of the preceding claims, **characterized in that** a plurality of LED strips (2) are arranged on the tube (1), wherein different light temperatures can be produced by the LED strips (2).

6. Lighting fixture according to Claim 5, **characterized in that** the light temperatures lie in the range of from 2800 K to 7000 K.

7. Lighting fixture according to one of the preceding claims, **characterized in that** at least one rechargeable battery is arranged in the tube (1), wherein there is an externally accessible switch or dimmer.

## Revendications

1. Lampe comportant au moins une bande de diodes LED (2), dans laquelle l'au moins une bande de diodes LED (2) est disposée sur la face extérieure d'un tube (1), dans laquelle des moyens de connexion électrique sont respectivement disposés aux deux extrémités du tube, dans laquelle l'au moins une bande de diodes LED (2) et les deux moyens de connexion électrique sont reliés par l'intermédiaire d'un câblage, dans lequel le câblage s'étend au moins partiellement à l'intérieur du tube, dans laquelle l'au moins une bande de diodes LED (2) est disposée sous la forme d'un enroulement en spirale sur le tube (1), dans laquelle les deux moyens de connexion électrique sont réalisés sous la forme de moyens connecteurs, **caractérisée en ce que** le tube (1) et l'au moins une bande de diodes LED (2) qui lui est associée sont gainés d'une gaine thermorétractable (7), dans laquelle les deux moyens de connexion électrique sont réalisés sous la forme d'un connecteur mâle XLR (4) et/ou d'un connecteur femelle XLR (5).

2. Lampe selon la revendication 1, **caractérisée en ce que** l'au moins une bande de diodes LED (2) est collée sur le tube (1).

3. Lampe selon l'une quelconque des revendications précédentes, **caractérisée en ce que** la bande de diodes LED (2) est formée par un circuit imprimé comportant plusieurs diodes LED, dans laquelle la bande de diodes LED (2) comporte sur son dos un film autocollant permettant de coller la bande de diodes LED sur le tube.

4. Lampe selon l'une quelconque des revendications précédentes, **caractérisée en ce que** l'au moins une bande de diodes LED (2) est réalisée de manière à présenter une luminosité réglable, dans laquelle des niveaux lumineux différents peuvent être obtenus au moyen d'un variateur.

5. Lampe selon l'une quelconque des revendications précédentes, **caractérisée en ce que** plusieurs bandes de diodes LED (2) sont disposées sur le tube (1), dans lequel des températures de couleur différentes peuvent être générées au moyen de la bande de diodes LED (2).

6. Lampe selon la revendication 5, **caractérisée en ce que** les températures de couleur se situent dans la plage de 2800 K à 7000 K.

7. Lampe selon l'une quelconque des revendications précédentes, **caractérisée en ce qu'**au moins un accumulateur est disposé dans le tube (1), dans lequel un commutateur ou un variateur accessible de l'extérieur est présent.
